# EUROPÄISCHE PATENTSCHRIFT

(11) **EP 1 793 119 B1**
(45) Veröffentlichungstag und Bekanntmachung des Hinweises auf die Patenterteilung: **18.02.2009**
(21) Anmeldenummer: 06122313.7
(22) Anmeldetag: 16.10.2006
(51) Int. Cl.: F02M 55/02, F02M 55/04

(54) **Kraftstoffeinspritzeinrichtung für eine Brennkraftmaschine**
Fuel-injection unit for an internal combustion engine
Système d'injection de carburant pour moteur à combustion interne

(30) Priorität: 05.12.2005 DE 102005057951
(43) Veröffentlichungstag der Anmeldung: 06.06.2007
(73) Patentinhaber: ROBERT BOSCH GMBH, 70442 Stuttgart (DE)
(72) Erfinder: Braun, Wolfgang, 71254, Ditzingen (DE); Kern, Volkmar, 93404, Saint-Ouen Cedex (FR)

(56) Entgegenhaltungen:
- EP-A- 1 707 793
- FR-A1- 2 845 129
- JP-A- 2000 027 731

## Beschreibung

Die Erfindung betrifft eine Kraftstoffhochdruckleitung und ein Kraftstoffeinspritzsystem mit Kraftstoffhochdruckleitung nach dem Oberbegriff des Anspruchs 1 bzw. des Anspruchs 5.

Eine solche Kraftstoffhochdruckleitung und ein solches Kraftstoffeinspritzsystem ist durch die JP 2000 027731 A bekannt. Durch diese Kraftstoffhochdruckleitung wird ein Injektor der Kraftstoffeinspritzeinrichtung mit einem Hochdruckspeicher verbunden. Zwischen dem Injektor und dem Hochdruckspeicher ist ein gegenüber dem übrigen Durchflussquerschnitt zwischen dem Injektor und dem Hochdruckspeicher in dem dem Hochdruckspeicher zugewandten Endbereich der Kraftstoffhochdruckleitung eine Durchflussquerschnittsverengung angeordnet. Zur Durchflussquerschnittsverengung ist in die Kraftstoffhochdruckleitung ein separates Bauteil eingesetzt, das eine im Durchmesser gegenüber dem Innendurchmesser der Kraftstoffhochdruckleitung kleinere Bohrung aufweist. Dieses separate Bauteil muss in einem aufwendigen und somit mit hohen Kosten verbundenen Fertigungsprozess in die Kraftstoffhochdruckleitung eingefügt und in dieser fixiert werden, damit es sicher in der Kraftstoffhochdruckleitung verbleibt.

Durch die nachveröffentlichte EP-A-1 707 793 ist ebenfalls eine Kräftstoffhochdruckleitung bekannt, bei der zur Bildung einer Durchflussquerschnittsverengung in die Kraftstoffhochdruckleitung ein separates Bauteil eingesetzt ist, das mit einer die Durchflussquerschnittsverengung darestellenden Bohrung versehen ist. Auch diese Kraftstoffhochdruckleitung ist somit aufwendig und teuer in der Herstellung.

### Vorteile der Erfindung

Die erfindungsgemäße Kraftstoffhochdruckleitung mit den Merkmalen des Anspruchs 1 hat den Vorteil, dass diese einfach und kostengünstig zu fertigen ist, da in dieser kein separates Bauteil zur Bildung der Durchflussquerschnittsverengung erforderlich ist.

Die Kraftstoffeinspritzeinrichtung gemäß Anspruch 5 hat den Vorteil, dass diese einen geringen Bauraum erfordert und kostengünstig herstellbar ist.

In den abhängigen Ansprüchen sind vorteilhafte Ausgestaltungen und Weiterbildungen der erfindungsgemäßen Kraftstoffhochdruckleitung angegeben. Die Ausbildung gemäß Anspruch 2 ermöglicht einen strömungsgünstigen Übergang von der Durchflussquerschnittsverengung zum übrigen Innenquerschnitt der Kraftstoffhochdruckleitung.

### Offenbarung der Erfindung

Ein Ausführungsbeispiel der Erfindung ist in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung und Figur 2 eine Kraftstoffhochdruckleitung der Kraftstoffeinspritzeinrichtung in vergrößerter Darstellung in einem Längsschnitt entlang Linie II-II in Figur 1.

### Beschreibung des Ausführungsbeispiels

In Figur 1 ist eine Kraftstoffeinspritzeinrichtung für eine Brennkraftmaschine eines Kraftfahrzeugs dargestellt. Die Brennkraftmaschine ist vorzugsweise eine selbstzündende Brennkraftmaschine und weist wenigstens einen oder mehrere Zylinder 6 auf, von denen in Figur 1 nur einer dargestellt ist. Die Kraftstoffeinspritzeinrichtung weist eine Förderpumpe 10 auf, durch die Kraftstoff aus einem Vorratsbehälter 12 zu einer Hochdruckpumpe 14 gefördert wird. Durch die Hochdruckpumpe 14 wird Kraftstoff über wenigstens eine hydraulische Leitung 15 unter Hochdruck in einen Hochdruckspeicher 16 gefördert. Mit dem Hochdruckspeicher 16 sind über Kraftstoffhochdruckleitungen 18 an den Zylindern 6 der Brennkraftmaschine angeordnete Injektoren 20 verbunden. An jedem Injektor 20 ist jeweils ein Steuerventil 22 angeordnet, mittels dem der Injektor 20 zu einer Kraftstoffeinspritzung geöffnet werden kann bzw. zur Beendigung einer Kraftstoffeinspritzung geschlossen werden kann. Die Steuerventile 22 der Injektoren 20 sind mit einer elektronischen Steuereinrichtung 24 verbunden und werden durch diese abhängig von Betriebsparametern der Brennkraftmaschine angesteuert. Die Steuerventile 22 können jeweils einen elektromagnetischen oder einen piezoelektrischen Aktor aufweisen.

Der Hochdruckspeicher 16 ist beispielsweise rohrförmig ausgebildet und die Kraftstoffhochdruckleitungen 18 zu den Injektoren 20 führen vom Umfang des Hochdruckspeichers 16 ab. Der Hochdruckspeicher 16 ist in seinem Volumen auf die Erfordernisse der Kraftstoffeinspritzeinrichtung abgestimmt. Die Kraftstoffhochdruckleitungen 18 sind in bekannter Weise beispielsweise als Metallrohre aus Stahl, insbesondere höherfestem Stahl, mit ausreichender Festigkeit ausgeführt und sind beispielsweise mittels Schraubverbindungen am Hochdruckspeicher 16 angeschlossen. Die Kraftstoffhochdruckleitungen 18 weisen an ihren am Hochdruckspeicher 16 angeschlossenen Enden einen im Außenquerschnitt gegenüber dem übrigen Bereich der Kraftstoffhochdruckleitung 18 vergrößerten Anschlussstutzen 30 auf, der sich beispielsweise zum Hochdruckspeicher 16 hin etwa konisch verjüngt und der in eine entsprechend geformte Aufnahme 32 mit konischer Anlagefläche am Hochdruckspeicher 16 eingefügt ist. Durch eine Überwurfmutter 33 wird der Anschlussstutzen 30 in der Aufnahme 32 verspannt und die Abdichtung am Übergang zwischen dem Hochdruckspeicher 16 und der Kraftstoffhochdruckleitung 18 sichergestellt.

In der Wandung des Hochdruckspeichers 16 ist für jede Kraftstoffhochdruckleitung 18 eine innerhalb der Aufnahme 32 angeordnete Öffnung 34 vorgesehen, die beispielsweise eine Bohrung ist, und durch die Kraftstoff aus dem Hochdruckspeicher 16 in die jeweilige Kraftstoffhochdruckleitung 18 durchströmen kann. Die Kraftstoffhochdruckleitung 18 weist über den größten Teil ihrer Länge einen konstanten Innenquerschnitt auf, der vorzugsweise kreisförmig ist und einen Durchmesser d1 aufweist. In dem dem Hochdruckspeicher 16 zugewandten Endbereich der Kraftstoffhochdruckleitung 18 weist diese einen verringerten Innenquerschnitt auf, der vorzugsweise ebenfalls kreisförmig ist und einen Durchmesser d2 aufweist. Durch den verringerten Durchmesser d2 ist in der Kraftstoffhochdruckleitung 18 eine Durchflussquerschnittsverengung 36 gebildet. Der Übergang vom Durchmesser d1 zum Durchmesser d2 in der Kraftstoffhochdruckleitung 18 verläuft vorzugsweise zumindest annähernd konisch, so dass sich in einem Übergangsbereich 38 der Innendurchmesser der Kraftstoffhochdruckleitung 18 von d1 zu d2 allmählich verringert. Der Übergangsbereich 38 weist eine für die jeweilige Kraftstoffeinspritzeinrichtung festgelegte Länge 1 auf. Der Durchmesser d2 ist im Verhältnis zum Durchmesser d1 ebenfalls für die jeweilige Kraftstoffeinspritzeinrichtung geeignet festgelegt. Der Kegelwinkel des Übergangsbereichs 38 ist ebenfalls geeignet gewählt.

Die Durchflussquerschnittsverengung 36 reicht vorzugsweise bis zu dem dem Hochdruckspeicher 16 zugewandten Ende der Kraftstoffhochdruckleitung 18. Der Durchmesser der Öffnung 34 im Hochdruckspeicher 16 ist größer oder gleich dem Durchmesser d2 der Durchflussquerschnittsverengung 36. Durch die Durchflussquerschnittsverengung 36 wird der Durchfluss von Kraftstoff aus dem Hochdruckspeicher 16 zum Injektor 20 nur wenig beeinflusst, während die Ausbreitung von Druckwellen vom Injektor 20 durch die Kraftstoffhochdruckleitung 18 in den Hochdruckspeicher 16 im wesentlichen verhindert wird. Die Durchflussquerschnittsverengung 36 sowie der Übergangsbereich 38 in der Kraftstoffhochdruckleitung 18 kann beispielsweise mittels eines Zieh-, Streck- oder Stauchverformungsverfahrens der Kraftstoffhochdruckleitung hergestellt werden.

Der Hochdruckspeicher 16 der Kraftstoffeinspritzeinrichtung kann auch entfallen, wobei dann jeder Injektor 20 direkt mit der Hochdruckpumpe 14 ober mit einem Verteilerstück der Hochdruckpumpe verbunden ist.

## Patentansprüche

1. Kraftstoffhochdruckleitung für eine Kraftstoffeinspritzeinrichtung einer Brennkraftmaschine, wobei durch die Kraftstöffhochdruckleitung (18) ein Injektor (20) der Kraftstoffeinspritzeinrichtung mit einem Hochdruckspeicher (16) oder einer Hochdruckpumpe (14) verbunden wird und wobei zwischen dem Injektor (20) und dem Hochdruckspeicher (16) oder der Hochdruckpumpe (14) gegenüber dem übrigen Durchflussquerschnitt zwischen dem Injektor (20) und dem Hochdruckspeicher (16) oder der Hochdruckpumpe (14) in dem dem Hochdruckspeicher (16) oder der Hochdruckpumpe (14) zugewandten Endbereich der Kraftstoffhochdruckleitung (18) eine Durchflussquerschnittsverengung (36) angeordnet ist,
**dadurch gekennzeichnet, dass** die Durchflussquerschnittsverengung (36) durch eine Verringerung des Innenquerschnitts (d2) der Kraftstoffhochdruckleitung (18) selbst gegenüber dem übrigen Innenquerschnitt (d1) der Kraftstoffhochdruckleitung (18) gebildet ist, ohne in die Kraftstoffhochdruckleitung (18) eingefügtes separates Bauteil.

2. Kraftstoffhochdruckleitung nach Anspruch 1, **dadurch gekennzeichnet, dass** der Übergang (38) zwischen der Innenquerschnittsverringerung (d2) und dem übrigen Innenquerschnitt (d1) der Kraftstoffhochdruckleitung (18) zumindest annähernd konisch ausgebildet ist.

3. Kraftstoffhochdruckleitung nach Anspruch 1 oder 2, **dadurch gekennzeichnet, dass** die Durchflussquerschnittsverengung (36) bis zu dem dem Hochdruckspeicher (16) oder der Hochdruckpumpe (14) zugewandten Ende der Kraftstoffhochdruckleitung (18) reicht.

4. Kraftstoffhochdruckleitung nach einem der Ansprüche 1 bis 3, **dadurch gekennzeichnet, dass** diese an ihrem dem Hochdruckspeicher (16) oder der Hochdruckpumpe (14) zugewandten Ende einen im Außenquerschnitt gegenüber dem übrigen Außenquerschnitt der Kraftstoffhochdruckleitung (18) vergrößerten Anschlussstutzen (30) aufweist und dass die Innenquerschnittsverringerung (d2) im Anschlussstutzen (30) angeordnet ist.

5. Kraftstoffeinspritzeinrichtung für eine Brennkraftmaschine mit einer Hochdruckpumpe (14), durch die Kraftstoff unter Hochdruck zur Kraftstoffeinspritzung gefördert wird, mit wenigstens einem Injektor (20) zur Kraftstoffeinspritzung an der Brennkraftmaschine, wobei der wenigstens eine Injektor (20) mit der Hochdruckpumpe (14) oder einem Hochdruckspeicher (16), in den die Hochdruckpumpe (14) fördert, über eine Kraftstoffhochdruckleitung (18) verbunden ist, **dadurch gekennzeichnet, dass** die Kraftstoffhochdruckleitung (18) nach einem der vorstehenden Ansprüche ausgebildet ist.

## Claims

1. High-pressure fuel line for a fuel injection unit of an internal combustion engine, with the high-pressure fuel line (18) serving to connect an injector (20) of the fuel injection unit to a high-pressure accumulator (16) or a high-pressure pump (14), and with a throughflow cross-sectional restriction (36) in relation to the rest of the throughflow cross section between the injector (20) and the high-pressure accumulator (16) or the high-pressure pump (14) being arranged between the injector (20) and the high-pressure accumulator (16) or the high-pressure pump (14) in that end region of the high-pressure fuel line (18) which faces towards the high-pressure accumulator (16) or the high-pressure pump (14), **characterized in that** the throughflow cross-sectional restriction (36) is formed by a reduction of the inner cross section (d2) of the high-pressure fuel line (18) itself in relation to the rest of the inner cross section (d1) of the high-pressure fuel line (18) without a separate component inserted into the high-pressure fuel line (18).

2. High-pressure fuel line according to Claim 1, **characterized in that** the transition (38) between the inner cross-sectional reduction (d2) and the rest of the inner cross section (d1) of the high-pressure fuel line (18) is of at least approximately conical design.

3. High-pressure fuel line according to Claim 1 or 2, **characterized in that** the throughflow cross-sectional restriction (36) extends up to that end of the high-pressure fuel line (18) which faces towards the high-pressure accumulator (16) or the high-pressure pump (14).

4. High-pressure fuel line according to one of Claims 1 to 3, **characterized in that** said high-pressure fuel line has, at its end facing towards the high-pressure accumulator (16) or the high-pressure pump (14), a connecting pipe (30) which is enlarged in outer cross section in relation to the rest of the outer cross section of the high-pressure fuel line (18), and **in that** the inner cross-sectional reduction (d2) is arranged in the connecting pipe (30).

5. Fuel injection unit for an internal combustion engine, having a high-pressure pump (14), by means of which fuel is fed under high pressure for fuel injection, having at least one injector (20) for fuel injection on the internal combustion engine, with the at least one injector (20) being connected to the high-pressure pump (14) or to a high-pressure accumulator (16), into which the high-pressure pump (14) feeds, by means of a high-pressure fuel line (18), **characterized in that** the high-pressure fuel line (18) is designed according to one of the preceding claims.

## Revendications

1. Conduite haute pression pour carburant pour un dispositif d'injection de carburant d'un moteur à combustion interne, un injecteur (20) du dispositif d'injection de carburant étant connecté par la conduite haute pression pour carburant (18) à un accumulateur haute pression (16) ou une pompe haute pression (14), et entre l'injecteur (20) et l'accumulateur haute pression (16) ou la pompe haute pression (14), un étranglement de la section transversale d'écoulement (36), par rapport à la section transversale d'écoulement usuelle, étant réalisé entre l'injecteur (20) et l'accumulateur haute pression (16) ou la pompe haute pression (14) dans la région d'extrémité de la conduite haute pression pour carburant (18) tournée vers l'accumulateur haute pression (16) ou la pompe haute pression (14), **caractérisée en ce que** l'étranglement de la section transversale d'écoulement (36) est formé par un rétrécissement de la section transversale intérieure (d2) de la conduite haute pression pour carburant (18) elle-même par rapport à la section transversale d'écoulement usuelle (d1) de la conduite haute pression pour carburant (18), sans devoir insérer de composant séparé dans la conduite haute pression pour carburant (18).

2. Conduite haute pression pour carburant selon la revendication 1, **caractérisée en ce que** la transition (38) entre le rétrécissement de la section transversale intérieure (d2) et le reste de la section transversale intérieure (d1) de la conduite haute pression pour carburant (18) est réalisé au moins approximativement sous forme conique.

3. Conduite haute pression pour carburant selon la revendication 1 ou 2, **caractérisée en ce que** l'étranglement de la section transversale d'écoulement (36) s'étend jusqu'à l'extrémité de la conduite haute pression pour carburant (18) tournée vers l'accumulateur haute pression (16) ou la pompe haute pression (14).

4. Conduite haute pression pour carburant selon l'une quelconque des revendications 1 à 3, **caractérisée en ce qu'**elle présente, à son extrémité tournée vers l'accumulateur haute pression (16) ou la pompe haute pression (14), une tubulure de raccordement (30) de section transversale extérieure agrandie par rapport au reste de la section transversale extérieure de la conduite haute pression pour carburant (18), et **en ce que** le rétrécissement de la section transversale intérieure (d2) est disposé dans la tubulure de raccordement (30).

5. Système d'injection de carburant pour un moteur à combustion interne comprenant une pompe haute pression (14), qui refoule du carburant sous une haute pression en vue de l'injection de carburant, comprenant au moins un injecteur (20) pour l'injection de carburant dans le moteur à combustion interne, l'au moins un injecteur (20) étant connecté par le biais d'une conduite haute pression pour carburant (18) à la pompe haute pression (14) ou à un accumulateur haute pression (16) dans lequel refoule la pompe haute pression (14), **caractérisé en ce que** la conduite haute pression pour carburant (18) est réalisée selon l'une quelconque des revendications précédentes.
